# EUROPÄISCHE PATENTSCHRIFT

(11) **EP 1 327 114 B1**
(45) Veröffentlichungstag und Bekanntmachung des Hinweises auf die Patenterteilung: **27.04.2005**
(21) Anmeldenummer: 01980463.2
(22) Anmeldetag: 01.10.2001
(51) Int. Cl.: F25D 23/02, E05B 3/00, E05B 7/00, E05B 63/04

(54) **KÄLTEGERÄT MIT TÜRÖFFNUNGSHILFE**
REFRIGERATING DEVICE COMPRISING DOOR-OPENING AUXILIARY
APPAREIL DE REFRIGERATION MUNI D'UN AUXILIAIRE D'OUVERTURE DE PORTE

(30) Priorität: 06.10.2000 DE 10049575
(43) Veröffentlichungstag der Anmeldung: 16.07.2003
(73) Patentinhaber: BSH Bosch und Siemens Hausgeräte GmbH, 81739 München (DE)
(72) Erfinder: LANG, Werner, 89428 Syrgenstein (DE)
(86) Internationale Anmeldenummer: PCT/EP2001/011349
(87) Internationale Veröffentlichungsnummer: WO 2002/029340

(56) Entgegenhaltungen:
- WO-A-00/08398
- DE-A- 19 652 828
- DE-A- 19 751 310
- US-A- 2 210 229
- US-A- 5 408 853
- US-A- 5 915 805

## Beschreibung

Die Erfindung betrifft ein Kältegerät mit einem durch eine Tür verschließbaren wärmeisolierenden Gehäuse, wobei die Tür ein Türblatt, einen an einer Innenfläche des Türblatts umlaufenden Dichtstreifen zum Abdichten der Tür an einem Rahmen des Gehäuses und einen am Türblatt beweglich montierten Griff aufweist, wobei ein mit dem Griff verbundener Wirkarm in einer ersten Stellung einen Kontakt zwischen dem Dichtstreifen und dem Rahmen zulässt und in einer zweiten Stellung vom Türblatt so weit gegen den Rahmen vorsteht, dass er den Kontakt verhindert. Ein solches Kältegerät ist aus DE 196 52 828 A1 bekannt.

Zweck dieses Wirkarms ist, das Öffnen der Tür zu erleichtern. Insbesondere wenn die Tür eines Tür eines Kältegeräts kurz nachdem sie geschlossen worden ist, erneut geöffnet werden muss, herrscht aufgrund der Abkühlung von im offenen Zustand in den Innenraum des Kältegeräts eingedrungener Warmluft in diesem einen Unterdruck, so dass zum Öffnen der Tür ein erheblicher Widerstand zu überwinden sein kann. Dieser Widerstand kann so groß sein, dass bei unachtsamer Handhabung die Standfestigkeit eines mit nur wenig Kühlgut gefüllten Kältegeräts beeinträchtigt sein kann.

Der Wirkarm erleichtert das Öffnen der Tür dadurch, dass er durch Betätigen des Griffs aus seiner ersten Stellung in die über den Dichtstreifen vorstehende zweite Stellung bringbar ist, in der er die Tür vom Rahmen des Kältegeräts abspreizt. Durch den so entstehenden Spalt zwischen dem Rahmen und dem Lichtstreifen kommt ein Druckausgleich zustande, so dass anschließend die Tür ohne nennenswerten Widerstand zu öffnen ist.

Die Mehrzahl der gegenwärtig kommerziell verfügbaren Modelle von Kältegeräten haben Türen, die jeweils nach Gutdünken des Anwenders mit einer Schwenkachse im Bereich ihres linken oder rechten Randes an dem Gehäuse montierbar sind. Eine solche Konstruktion ist für den Hersteller wirtschaftlich, weil sie eine einheitliche Fertigung erlaubt und die Teilevielfalt reduziert, und weil die Lage der Schwenkachse erst festgelegt werden muss, wenn das Gerät beim Anwender aufgestellt wird, wofür meist ohnehin ein Kundendienstmitarbeiter beim Anwender anwesend sein muss, der diese Festlegung miterledigen kann.

Ein Nachteil der aus DE 196 52 828 A1 bekannten Konstruktion ist jedoch, dass sie seitenspezifisch ist. Das heißt, ein Griff und ein Wirkarm der bekannten Konstruktion, die z.B. zur Anbringung an der rechten unteren Ecke einer Tür vorgesehen sind, die um eine im Bereich ihrer linken Kante verlaufende Achse schwenkbar ist, können nicht an der linken unteren Ecke montiert werden, falls eine Schwenkbarkeit der Tür um eine Achse im Bereich des rechten Randes erwünscht ist. Dies zwingt den Hersteller dazu, zwei verschiedene Modelle von Türen, jeweils mit rechter bzw. linker Schwenkachse, mit dazu passendem Griff und Wirkarm herzustellen, und der Benutzer eines solchen Geräts muss sich beim Kauf für eine der zwei Varianten entscheiden.

Aufgabe der vorliegenden Erfindung ist, das oben beschriebene, aus DE 196 52 828 A1 beschriebene Kältegerät dahingehend weiter zu entwickeln, dass die Tür nach Wahl mit rechter oder linker Schwenkachse montiert werden kann, ohne dass dafür das Türblatt, der Griff oder der Wirkarm ausgetauscht werden müssen.

Diese Aufgabe wird durch ein Kältegerät mit den Merkmalen des Anspruchs 1 gelöst.

Dabei dient zum Verbinden von Griff und Wirkarm vorzugsweise ein Stift, der quer zu zwei im wesentlichen parallelen, von einander beabstandeten Ebenen orientiert ist, in denen sich Griff und Wirkarm erstrecken. Zweckmäßigerweise ist die Bewegung des Griffs und des Wirkarms eine Schwenkbewegung, wobei der Stift gleichzeitig eine Schwenkachse für diese Bewegung bildet.

Eine besonders einfache Montage des Griffs und des Wirkarms an der Tür wird dadurch ermöglicht, dass der Stift mit dem Wirkarm einstückig ausgebildet ist. In diesem Fall kann nämlich an der Frontfläche des Türblatts zur Einführung des Griffs ein einfacher Schlitz ausgebildet sein, und an einer dem Schlitz benachbarten Seitenfläche des Türblatts ist eine Öffnung ausgebildet, durch die der Wirkarm einführbar und mit dem Verbindungsabschnitt des Griffs drehfest über den Stift verbindbar ist.

Um nach der Montage des Wirkarms die Öffnung zu verdecken, ist zweckmäßigerweise eine Kappe vorgesehen.

Diese Kappe kann ein Lagerelement für den Stift aufweisen, um die Achse der Schwenkbewegung zu stabilisieren.

Für die Anbringung des Stifts und des Wirkarms an dem Türblatt in zwei spiegelbildlichen Konfigurationen können insgesamt zwei Schlitze jeweils zu der gleichen Seitenfläche benachbart und spiegelsymmetrisch zu einander angeordnet sein. Diese Variante ist besonders zweckmäßig, wenn die Seitenfläche eine horizontale Seitenfläche ist, d.h. wenn der Griff in der Nähe der oberen oder unteren Kante des Türblatts angeordnet ist, um einen großen Abstand des Griffs von der Schwenkachse der Tür und damit einen großen Hebelarm gewährleisten zu können. Falls der Griff an der jeweils der Schwenkachse gegenüberliegenden vertikalen Kante des Türblatts angebracht wird, kann ein Schlitz ausreichen.

Falls zwei Schlitze vorgesehen werden, kann die Kappe durch ein Profilelement zum Abdecken beider Öffnungen und des jeweils freien Schlitzes ersetzt sein.

Um mit dem Wirkarm eine große Kraft übertragen zu können, ist dieser zweckmäßigerweise im wesentlichen plattenförmig ausgebildet, wobei seine mit dem Rahmen zusammenwirkende Spitze verdickt ist, um die auf den Rahmen beim Öffnen ausgeübte Kraft auf eine große Fläche zu verteilen und so Abrieb zu begrenzen.

Weitere Merkmale und Vorteile der Erfindung ergeben sich aus der nachfolgenden Beschreibung von Ausführungsbeispielen mit Bezug auf die beigefügten Figuren. Es zeigen:
- Fig. 1: eine Draufsicht auf den rechten Endabschnitt einer oberen Seitenfläche des Türblatts eines erfindungsgemäßen Kältegeräts und auf einen Teil des angrenzenden Gehäuses;
- Fig. 2: eine Draufsicht analog zu der der Fig. 1 auf den linken Endbereich der oberen Seitenfläche eines Türblatts bei einer zu Fig. 1 spiegelverkehrten Aufhängung der Tür;
- Fig. 3: einen Schnitt entlang der Linie III-III aus Fig. 2;
- Fig. 4: eine auseinander gezogene Darstellung der in Fig. 3 gezeigten Komponenten; und
- Fig. 5: eine Vorderansicht des oberen Bereichs des Kältegeräts.

Fig. 1 zeigt eine Draufsicht auf eine Tür 1 und den daran angrenzenden Bereich des Gehäuses 2 eines Kältegeräts im Bereich der rechten oberen Ecke der Tür 1. Die Tür 1 umfasst ein hohles, mit einem wärmedämmenden Schaummaterial ausgefülltes Türblatt 3, an dessen Innenfläche ein elastischer Dichtstreifen 4 angebracht ist. In der in der Fig. gezeigten geschlossenen Stellung der Tür liegt der Dichtstreifen 4 am Rahmen 5 des Gehäuses 2 an, so dass der Innenraum des Kältegeräts nahezu luftdicht verschlossen ist.

Eine Öffnung 6 an der oberen Seitenfläche des Türblatts 3 gibt den Blick in dessen Inneres frei. Man erkennt ein hier als Wirkarm 7 bezeichnetes Element aus einem festen Kunststoff, das im wesentlichen die Gestalt einer Platte hat, mit einer in etwa rechtwinkligen Spitze 8, von der eine Flanke 9 an einem an dem Rahmen 5 angebrachten Polster 10 aus Kunststoff aufliegt, und einer Basis 11, die über einen senkrecht zur Ebene der Zeichnung verlaufenden Stift 23 (s. Fig. 4) drehfest an einen Verbindungsabschnitt 13 eines Griffs 12 gekoppelt ist. Dieser Verbindungsabschnitt 13, der schmaler als der Hauptkörper des Griffs ist, ist durch einen Schlitz an der Frontseite des Türblatts 3 in dessen Inneres eingeführt.

Eine Feder 14 übt ein Drehmoment im Uhrzeigersinn auf den Griff 12 und den Wirkarm 7 aus und hält diese so in der in Fig. 1 gezeigten ersten Position, in der die Spitze 8 das Polster 10 nicht oder allenfalls mit einem vernachlässigbaren Druck berührt. Wenn ein Benutzer jedoch den Griff 12 zu sich hinzieht, schwenkt dieser entgegen der Kraft der Feder 14 und dreht somit auch den Wirkarm 7, der so die Tür 1 vom Rahmen 5 forttreibt. Da bezogen auf die gemeinsame Schwenkachse 15 von Griff 12 und Wirkarm 7 der Hebelarm des Griffs 12 wesentlich länger ist als der der Spitze 8, genügt eine kleine, vom Benutzer ausgeübte Zugkraft, um mit einer erheblich größeren Kraft die Tür 1 vom Rahmen 5 abzuspreizen und so die Tür auch entgegen einem im Innern des Kältegeräts herrschenden Unterdruck zu öffnen.

Im linken Randbereich der Tür ist eine zur Öffnung 6 analoge Öffnung in der oberen Seitenfläche des Türblatts gebildet, in der, wie Fig. 2 zeigt, der Griff 12 und der Wirkarm 7 in spiegelbildlich analoger Weise montierbar sind. Für die spiegelbildliche Montierbarkeit genügt es, dass der Griff entlang einer horizontalen, zur Zeichnungsebene parallelen Ebene symmetrisch ist, und dass der Wirkarm 7 symmetrisch zu einer Ebene ist, die durch dessen Spitze 8 und die Schwenkachse 15 verläuft.

Fig. 3 zeigt einen Schnitt durch das Türblatt 3 entlang der Ebene III-III aus Fig. 2, und Fig. 4 zeigt die Teile, die auch in Fig. 3 zu sehen sind, in einer auseinandergezogenen Darstellung.

Der obere Rand des Türblatts 3 ist durch einen Kunststoff-Formkörper 20 gebildet, der an der Frontseite den bereits erwähnten Schlitz 21 aufweist, der den Verbindungsabschnitt 13 des Griffs aufnimmt. Dieser Verbindungsabschnitt 13 besitzt eine Bohrung 22 mit quadratischem Querschnitt.

Der Wirkarm 7 ist einstückig mit dem bereits mit Bezug auf Fig. 1 angesprochenen Stift 23 ausgebildet. Der Stift 23 dient zum Herstellen eines Abstandes zwischen den zwei parallelen Ebenen, in denen der Wirkarm 7 und der Griff 12 drehbar sind. Die Ebene des Wirkarms 7 muss am äußersten Rand des Türblatts 3 liegen, damit der Wirkarm 7 beim Öffnen außerhalb des Dichtstreifens 4 gegen den Rahmen 5 drücken kann; die des Griffs muss weiter zur Mitte des Türblatts 3 liegen, um eine feste Lagerung der Schwenkachse zu ermöglichen. Der Stift 23 umfasst einen ersten, breiten zylindrischen Abschnitt 24, an dem zwei radiale Schlitze 25 symmetrisch zueinander ausgebildet sind, von denen in Fig. 4 nur einer zu sehen ist. Der Schlitz 25 dient zur Aufnahme einer Spitze der Feder 14.

An den ersten Abschnitt 24 des Stifts 23 schließt sich ein schmalerer zylindrischer Abschnitt 26, ein Abschnitt 27 mit quadratischem Querschnitt und eine wiederum zylindrische Spitze 28 an. Der quadratische Abschnitt 27 greift in der Fig. 3 gezeigten montierten Stellung des Wirkarms drehfest in die Bohrung 22 des Griffs 12 ein. Die Spitze 28 ist in einem Sackloch 29 des Formkörpers 20 aufgenommen und bildet so einen unteren Lagerpunkt für die Schwenkachse 15.

Die Öffnung 6 ist in Fig. 3 durch eine Kappe 30 verschlossen, hier in Gestalt eines kurzen Winkelprofilelements mit einem die Öffnung 6 verdeckenden horizontalen Schenkel 31 und einem vertikalen Schenkel 32. Die Kappe 30 ist am Türblatt 3 einerseits durch zwei Kunststoffstopfen 33, die durch zwei Löcher des horizontalen Schenkels 1 in in Fig. 2 gezeigte komplementäre Löcher 34 in der oberen Seitenfläche des Türblatts rastend eingreifen, und zum anderen durch Rastvorsprünge 35 befestigt, die in eine Nut 36 des Formkörpers 20 eingreifen. Die Innenseite des horizontalen Schenkels 31 befindet sich auf fast ihrer gesamten Ausdehnung in Kontakt mit dem Wirkarm 7 und trägt so zur Lagefixierung der Schwenkachse 15 bei. Als Variante könnte zum gleichen Zweck an der Unterseite des horizontalen Schenkels 31 ein Stift ausgeformt sein, der in eine axiale Bohrung des Wirkarms 7 eingreift.

Die zwei Löcher 34 in der Umgebung derjenigen Öffnung 6, die den Wirkarm 7 nicht aufnimmt, können zur Verankerung von Beschlagteilen des Türschamiers genutzt werden.

Fig. 5 zeigt den oberen Bereich des Kältegeräts in einer Vorderansicht. Der Formkörper 20 erstreckt sich über die gesamte Breite des Türblatts 3. Oberhalb des Griffs 12 ist der vertikale Schenkel 32 der Kappe 30 zu sehen. Ein im rechten Endbereich des Formkörpers 20 ausgebildeter Schlitz, der den Griff 12 in der in Fig. 1 gezeigten Stellung aufnehmen könnte, ist durch den vertikalen Schenkel einer zweiten Kappe 35 verdeckt, der geringfügig länger ist als der vertikale Schenkel 32 der Kappe 30, um eine geschlossene Frontpartie zu bilden. Um den Türanschlag zu vertauschen, genügt es, in an sich bekannter Weise die Türaufhängung 36 von der rechten auf die linke Seite des Rahmens 5 zu verlagern, die Kappen 32, 35 zu lösen, Griff 12 und Wirkarm 7 zu entnehmen, jeweils spiegelbildlich auf der anderen Seite des Türblatts wieder einzubauen und die Kappen 30, 35 ebenfalls vertauscht wieder zu montieren.

Bei der obigen Beschreibung wurde davon ausgegangen, dass die durch Griff 12 und Wirkarm 7 gebildete Türöffnungshilfe im oberen Randbereich der Tür angeordnet ist. Es liegt auf der Hand, dass eine Anordnung im unteren Randbereich oder an einem vertikalen Rand ebenso möglich ist. Insbesondere im letzteren Fall kann ein einziger Schlitz am Türblatt vorgesehen werden, der je nach Orientierung, in der das Türblatt montiert wird, an dessen rechten oder linken Rand zu liegen kommen kann.

## Patentansprüche

1. Kältegerät mit einem durch eine Tür (1) verschließbaren wärmeisolierenden Gehäuse (2), wobei die Tür (1) ein Türblatt (3), das einen an einer Innenfläche des Türblatts (3) umlaufenden Dichtstreifen (4) zum Abdichten der Tür an einem Rahmen (5) des Gehäuses und einen am Türblatt (3) beweglich montierten Griff (12) aufweist, und wobei ein mit dem Griff (12) verbundener Wirkarm (7) in einer ersten Stellung einen Kontakt zwischen dem Dichtstreifen (4) und dem Rahmen (5) zulässt und in einer zweiten Stellung gegen den Rahmen (5) weit genug vorsteht, um diesen Kontakt zu verhindern,
**dadurch gekennzeichnet, dass**
- das Türblatt (3) wahlweise um eine von zwei im Bereich seiner vertikalen Ränder liegende Achsen schwenkbar am Gehäuse montierbar und
- der Griff (12) und der Wirkarm (7) zweiteilig ausgebildet und in zwei verschiedenen spiegelbildlichen Konfigurationen miteinander verbindbar sind.

2. Kältegerät nach Anspruch 1, **dadurch gekennzeichnet, dass** Griff (12) und Wirkarm (7) sich im wesentlichen in parallelen, voneinander beabstandeten Ebenen erstrecken und durch einen quer zu den Ebenen orientierten Stift (23) verbunden sind.

3. Kältegerät nach Anspruch 2, **dadurch gekennzeichnet, dass** der Stift (23) eine Schwenkachse für die Bewegung zwischen der ersten und der zweiten Stellung bildet.

4. Kältegerät nach Anspruch 2 oder 3, **dadurch gekennzeichnet, dass** der Stift (23) mit dem Wirkarm (7) einstückig ausgebildet ist.

5. Kältegerät nach einem der vorhergehenden Ansprüche, **dadurch gekennzeichnet, dass** das Türblatt (3) an seiner Frontfläche wenigstens einen Schlitz (21) aufweist, in den ein Verbindungsabschnitt (13) des Griffs (12) einführbar ist, und dass es an einer dem Schlitz (21) benachbarten Seitenfläche eine Öffnung (6) aufweist, durch die der Wirkarm (7) einführbar und mit dem Verbindungsabschnitt (13) des Griffs (12) drehfest verbindbar ist.

6. Kältegerät nach Anspruch 5, **dadurch gekennzeichnet, dass** es eine Kappe (30) zum Verdecken der Öffnung (6) umfasst.

7. Kältegerät nach Anspruch 6 und Anspruch 2, **dadurch gekennzeichnet, dass** die Kappe (30) ein Lagerelement für den Stift (23) aufweist.

8. Kältegerät nach einem der Ansprüche 5 bis 7, **dadurch gekennzeichnet, dass** ein zweiter Schlitz (21) zu der gleichen, horizontalen Seitenfläche benachbart und spiegelsymmetrisch zum ersten (21) angeordnet ist.

9. Kältegerät nach Anspruch 8, **gekennzeichnet durch** eine Kappe (35) zum Abdecken des jeweils freien Schlitzes (21) und der benachbarten Öffnung (6).

10. Kältegerät nach einem der vorhergehenden Ansprüche, **dadurch gekennzeichnet, dass** der Wirkarm (7) die Gestalt einer Platte mit einer verdickten Spitze (8) zum Drücken gegen den Rahmen (5) hat.

## Claims

1. Refrigerating appliance with a thermally insulating housing (2) closable by a door (1), wherein the door (1) comprises a door leaf (3) which has a sealing strip (4), which runs around at an inner surface of the door leaf (3), for sealing the door to a frame (5) of the housing and a handle (12) movably mounted on the door leaf (3), and wherein an operating arm (7) connected with the handle (12) in a first setting allows contact between the sealing strip (4) and the frame (5) and in a second setting protrudes sufficiently far towards the frame (5) to prevent this contact, **characterised in that** the door leaf (3) can be selectably mounted at the housing to be pivotable about one of two axes lying in the region of the vertical edges of the leaf and the handle (12) and the operating arm (7) are of two-part construction and are connectible together in two different configurations of mirror image.

2. Refrigerating appliance according to claim 1, **characterised in that** handle (12) and operating arm (7) extend in substantially parallel, mutually spaced-apart planes and are connected by a pin (23) oriented transversely to the planes.

3. Refrigerating appliance according to claim 3, **characterised in that** the pin (23) forms a pivot axis for the movement between the first and the second setting.

4. Refrigerating appliance according to claim 2 or 3, **characterised in that** the pin (23) is constructed integrally with the operating arm (7).

5. Refrigerating appliance according to one of the preceding claims, **characterised in that** the door leaf (3) has at its front surface at least one slot (21) into which a connecting section (13) of the handle (12) is introducible and that it has at a side surface, which is adjacent to the slot (21), an opening (6) through which the operating arm (7) is introducible and is connectible with the connecting section (13) of the handle (12) to be secure against rotation relative thereto.

6. Refrigerating appliance according to claim 5, **characterised in that** it comprises a cap (30) for covering the opening (6).

7. Refrigerating appliance according to claim 6 and claim 2, **characterised in that** the cap (30) has a mounting element for the pin (23).

8. Refrigerating appliance according to one of claims 5 to 7, **characterised in that** a second slot (21) is arranged adjacent to the same, horizontal side surface and in mirror symmetry with respect to the first slot (21).

9. Refrigerating appliance according to claim 8, **characterised by** a cap (35) for covering the respective free slot (21) and the adjacent opening (6).

10. Refrigerating appliance according to one of the preceding claims, **characterised in that** the operating arm (7) has the form of a plate with a thickened tip (8) for pressing against the frame (5).

## Revendications

1. Appareil frigorifique comportant un habillage (2) qui isole de la chaleur et qui peut être fermé par une porte (1),la porte (1) comportant un vantail (3) qui contient une bande d'étanchéité (4) qui fait le tour de la porte sur une surface intérieure du vantail (3) et qui est destinée à garantir l'étanchéité de la porte sur un cadre (5) de l'habillage et une poignée (12) qui est montée mobile sur le vantail (3)et un bras d'actionnement (7) assemblé à la poignée (12) autorisant dans une première position un contact entre la bande d'étanchéité (4) et le cadre (5) et dépassant assez vers le cadre (5) dans une deuxième position pour empêcher ce contact,
**caractérisé en ce que**
- le vantail (3) peut être monté sur l'habillage de manière à pivoter au choix autour de l'un des deux axes situés dans la zone de ses bords verticaux
- et la poignée (12) et le bras d'actionnement (7) sont conçus en deux parties et peuvent être assemblés l'un à l'autre dans deux configurations symétriques différentes.

2. Appareil frigorifique selon la revendication 1, **caractérisé en ce que** la poignée (12) et le bras d'actionnement (7) s'étendent essentiellement dans des plans parallèles distants l'un de l'autre et sont assemblés par une broche (23) orientée transversalement par rapport aux plans.

3. Appareil frigorifique selon la revendication 2, **caractérisé en ce que** la broche (23) forme un axe de pivotement pour le mouvement entre la première et la deuxième position.

4. Appareil frigorifique selon la revendication 2 ou 3, **caractérisé en ce que** la broche (23) est conçue d'un seul tenant avec le bras d'actionnement (7).

5. Appareil frigorifique selon l'une des revendications précédentes, **caractérisé en ce que** le vantail (3) comporte sur sa surface frontale au moins une fente (21) dans laquelle un segment d'assemblage (13) de la poignée (12) peut être introduit et **en ce qu'**il comporte sur une surface latérale voisine de la fente (21) une ouverture (6) à travers laquelle le bras d'actionnement (7) peut être introduit et peut être assemblé au segment d'assemblage (13) de la poignée (12) de manière à être solidaire en rotation avec celui-ci.

6. Appareil frigorifique selon la revendication 5, **caractérisé en ce qu'**il comprend un cache (30) pour couvrir l'ouverture (6).

7. Appareil frigorifique selon la revendication 5 et la revendication 2, **caractérisé en ce que** le cache (30) comporte un élément de logement pour la broche (23).

8. Appareil frigorifique selon l'une des revendications 6 à 7, **caractérisé en ce qu'**une deuxième fente (21) est agencée au voisinage de la même surface latérale horizontale et symétriquement par rapport à la première (21).

9. Appareil frigorifique selon la revendication 8, **caractérisé par** un cache (35) pour couvrir la fente (21) dégagée respective et l'ouverture (6) voisine.

10. Appareil frigorifique selon l'une des revendications précédentes, **caractérisé en ce que** le bras d'actionnement (7) a la forme d'une plaque avec une pointe épaissie (8) pour pousser contre le cadre (5).
